# FASCICULE DE BREVET EUROPEEN

(11) **EP 0 062 562 B1**
(45) Date de publication et mention de la délivrance du brevet: **26.06.1985**
(21) Numéro de dépôt: 82400526.8
(22) Date de dépôt: 23.03.1982
(51) Int. Cl.: B21D 24/14

(54) **Procédé et dispositif de réglage automatique des poussoirs d'une presse d'emboutissage au moyen de vérins à tige autobloquante**
Verfahren und Vorrichtung zur automatischen Steuerung der Stössel einer Presse mittels selbstblockierender Kolben-Zylinder-Einheit
Method and device for the automatic control of the press rams by means of cylinders with self blocking piston rods

(30) Priorité: 01.04.1981 FR 8106526
(43) Date de publication de la demande: 13.10.1982
(73) Titulaire: AEROSPATIALE SOCIETE NATIONALE INDUSTRIELLE, 75016 Paris (FR)
(72) Inventeur: Duhamel, Gérard, F-13370 Mallemort (FR)
(74) Mandataire: Mongrédien, André

## Description

La présente invention a pour objet un dispositif de réglage automatique des poussoirs d'une presse à emboutir. Elle a également pour objet un procédé d'utilisation de ce dispositif.

Les presses d'emboutissage hydraulique permettent d'emboutir des pièces creuses à partir de flans en métal. Une presse se compose d'un bâti, d'une table sur laquelle est fixée la matrice, d'un coulisseau principal qui se déplace en translation par rapport à la table le long de glissières. Ce coulisseau porte un poinçon de forme .complémentaire à celle de l'empreinte de la matrice. Le formage sans enlèvement de métal est réalisé dans un outillage qui ne fait pas partie de la machine. Le mouvement de fermeture, de travail, et d'ouverture de l'outillage à la pression de formage demandée s'effectue par l'intermédiaire d'un cylindre hydraulique.

Un serre-flan disposé entre la table et le coulisseau principal a pour fonction de maintenir le flan de tôle serré contre la matrice pendant l'opération d'emboutissage. Ce serre-flan se déplace lui aussi en translation par rapport à la table, afin de permettre l'alimentation de la presse en pièces à emboutir et l'évacuation des pièces embouties.

L'effort de serrage nécessaire exercé sur le serre-flan par un coulisseau de presse-flan situé au-dessus du coulisseau principal est transmis par des poussoirs. Ces poussoirs se présentent sous la forme de tiges allongées traversant le coulisseau principal et appuyées à leur extrémité supérieure sous le coulisseau de serre-flan et à leur extrémité inférieure sur le serre-flan lui-même. Des baguettes transversales sont disposées dans les poussoirs pour éviter leur chute pendant la remontée du coulisseau principal lors des phases de réglage. Le rappel vers le haut des serre-plan est assuré par le coulisseau principal au moyen de tirants traversant ce dernier. Ceux-ci sont vissés à leur extrémité inférieure sur le serre-plan et sont appuyés par un épaulement de leur extrémité supérieure sur le coulisseau principal.

On connaît (US-A 2 350 884) une presse de ce type. Les serre-plan, au nombre de quatre, sont directement actionnés par des vérins hydrauliques classiques. Le corps de chaque vérin est solidaire du bâti et la tige de chaque vérin traverse le coulisseau principal pour venir exercer une force d'appui sur le serre-flan. Ces vérins hydrauliques sont bloqués dans la position souhaitée par le maintien ou le relâchement de la pression d'alimentation.

Avec une presse de ce type, il est nécessaire de procéder à un réglage des poussoirs préalablement à toute opération d'emboutissage d'une nouvelle série de pièces.

Or, la durée des opérations de réglage est importante, de l'ordre de deux heures, ce qui conduit à l'immobilisation de machines très coûteuses, et à une augmentation des coûts de production. De plus, il s'agit d'opérations fastidieuses pour l'opérateur en raison du nombre et du poids des poussoirs à manipuler.

On comprend donc l'intérêt de réduire la durée de l'opération de réglage des poussoirs. C'est précisément à ce problème que l'invention apporte une solution. Elle a pour objet un dispositif de réglage automatique des poussoirs d'une presse à emboutir qui permet de supprimer leur manutention, leur montage et leur réglage.

A cet effet, les poussoirs de l'art antérieur sont remplacés par des vérins équipés d'un système de blocage et de déblocage automatique de la tige, conformément aux caractéristiques définies dans la partie caractérisante de la revendication 1.

L'avantage de l'invention réside dans le fait que, grâce à la présence d'un coulisseau de serre-flan et de vérins hydrauliques disposés entre ce coulisseau et le serre-flan lui-même, la longueur des tiges peut être réglée rapidement.

L'invention concerne également un procédé de réglage automatique des poussoirs d'une presse à emboutir : conformément à la revendication 4. Grâce à ce procédé, il n'est plus nécessaire de démonter, remonter et régler les poussoirs à chaque changement d'outillage. Il suffit de bloquer en position haute les tiges poussoirs qui ne servent pas avec un presse-flan déterminé. Grâce à un automate programmable, la sélection des poussoirs à utiliser et l'affichage des paramètres d'emboutissage peuvent être aisément automatisés.

Plus précisément, ce procédé se caractérise en ce que, les outillages ayant été montés sur la table :
- on descend le coulisseau de serre-flan en butée sur le coulisseau emboutisseur,
- on débloque les tiges des vérins et on les descend jusqu'à ce qu'elles soient en butée contre le serre-flan,
- on commande automatiquement le blocage des tiges à partir d'un signal détectant l'augmentation de pression hydraulique dans les vérins,
- on bloque les extrémités des tiges sur le serre-flan.

Les caractéristiques de l'invention ressortiront de la description qui suit, donnée à titre illustratif et nullement limitatif, en regard des dessins annexés, sur lesquels :
- la figure 1 représente une presse hydraulique à emboutir de l'art antérieur,
- la figure 2 représente une presse à emboutir conforme à l'invention,
- la figure 3 montre le détail de la presse représentée sur la figure 2.

On a représenté sur la figure 1 une presse à emboutir selon l'art antérieur de ce type. Cette presse se compose d'un bâti 2, d'une table 4, d'un coulisseau principal 6 et d'un coulisseau de serre-flan 8. Le coulisseau principal est commandé par le cylindre principal 10. Le coulisseau serre-flan 8 est commandé par au moins deux cylindres 12 avec piston plongeur. La matrice 14 est bridée sur la table 4.

Sur la demi-vue de gauche de la figure 1, le coulisseau principal 6 et le coulisseau de serre-flan 8 sont représentés en position haute. Sur la demi-vue de droite, le coulisseau principal et le coulisseau serre-flan ont été descendus jusqu'au contact avec l'outillage.

Une presse de ce type est appelée « presse à double effet parce qu'elle comporte deux coulisseaux différents actionnés par deux systèmes de vérins séparés. Une presse d'emboutissage à triple effet comporte les mêmes éléments qui accomplissent les mêmes fonctions. Il s'y ajoute seulement un mouvement de montée situé sous la table 4. Le poinçon 16 est fixé au coulisseau principal 6, appelé encore coulisseau emboutisseur. Le flan de tôle à emboutir 18 est disposé sur la matrice 14. Le serre-flan 20 a pour fonction de serrer le flan de tôle 18 pendant l'opération d'emboutissage, il est commandé par l'intermédiaire de poussoirs 22 interposés entre lui-même et le coulisseau de serre-flan. Les deux vérins 12 amènent le coulisseau 8 en butée contre le coulisseau principal 6. L'effort transmis par les poussoirs 22 au presse-flan 20 dépend donc du réglage de la longueur de ces poussoirs. Ce réglage est réalisé au moyen de cales d'épaisseur et nécessite une grande précision.

Par ailleurs, des poussoirs particuliers, qu'on appellera tirants 22a, dans la suite du texte, sont montés coulissants dans des alésages pratiqués dans le coulisseau principal 6 et sont vissés à leur extrémité inférieure dans le serre-flan 20 tandis que leur extrémité supérieure porte un épaulement qui les empêche de traverser le coulisseau principal 6. Ces tirants assurent le relevage du serre-flan par la remontée du coulisseau 6.

Lorsque l'on change l'outillage de la presse, c'est-à-dire la matrice 14 et le poinçon 16 pour emboutir une série de pièces différentes, il est nécessaire de régler à nouveau la longueur des poussoirs 22. Le changement de poussoirs s'effectue de la manière suivante. Tout d'abord, on fait descendre le coulisseau emboutisseur 6 sur la table 4 (voir figure 1, demi-vue de droite) ; on introduit les poussoirs 22 à l'intérieur des orifices 7 prévus à cet effet dans le coulisseau. On introduit les baguettes de retenue des poussoirs 22 à leur partie supérieure. On remonte le coulisseau principal 6 et on introduit l'outillage de la presse sur la table 4. Cet outillage se compose comme il a été dit précédemment, d'une matrice 14, d'un poinçon 16 et d'un serre-flan 20. On descend le coulisseau principal 6 en contact avec l'outillage. Ce coulisseau principal se trouve alors dans la position qu'il occupera pendant le fonctionnement normal de la presse à la fin de l'opération d'emboutissage, à l'épaisseur du flan près. On bride le poinçon sur la face inférieure du coulisseau principal et la matrice sur la table 4. Il reste à effectuer un calage entre l'extrémité supérieure des poussoirs 22 et la face inférieure du coulisseau de serre-flan 8 pour rattraper les jeux d'usure. On remonte alors le coulisseau emboutisseur 6 et le coulisseau de serre-flan 8 par l'intermédiaire des tirants 22a. La presse est alors prête à travailler.

L'ensemble des opérations de montage et de réglage des poussoirs qui viennent d'être décrites sont très longues, de l'ordre de deux heures.

On a représenté sur la figure 2, une presse à emboutir selon l'invention, qui permet de réduire considérablement la durée des opérations de réglage des poussoirs. La constitution générale de cette presse est semblable à celle de la figure 1. Elle comporte un bâti 2, une table 4, un coulisseau emboutisseur 6 et un coulisseau de serre-flan 8. L'outillage, c'est-à-dire la matrice 14, le poinçon 16, et le serre-flan 20 est identique.

Conformément à l'invention, les poussoirs qui transmettent l'effort de serrage du coulisseau de serre-flan 8 au serre-flan 20, désignés par la référence 22 sur la figure 1, sont ici constitués par les tiges 24 des vérins 26 montés verticalement sur le coulisseau de serre-flan 8. Autour de chacune des tiges 24 de ces vérins, on trouve un dispositif automatique de blocage et de déblocage 28. A son extrémité inférieure 24a, la tige 24 comporte un système de verrouillage rapide, sur le serre-flan. Ce système peut être automatique.

Les moyens pour bloquer et débloquer la tige 24 du vérin 26 sont représentés à échelle agrandie sur la figure 3. Ils sont de préférence constitués par une douille 30 qui entoure la tige 24 ; au moyen de la douille 30, on peut serrer et desserrer la tige 24 de telle manière que les forces de frottement la bloquent dans sa position. Le blocage de la tige 24 s'effectue lorsque l'on exerce une pression hydraulique à l'extérieur de la douille 30. Le déblocage s'effectue alors par manque de pression. De préférence, on utilise un système de blocage inverse dans lequel la douille 30 présente un alésage intérieur dont le diamètre est inférieur à celui de la tige 24. On obtient ainsi une liaison par frottement due à la déformation élastique des matériaux en présence. Le déblo^{>} cage est obtenu par une pression hydraulique appliquée uniformément à l'intérieur de la douille 30 entre les deux surfaces de contact. Le système « auto-lock », fabriqué et commercialisé par la Société Quiri est un système de blocage automatique qui peut être utilisé avec satisfaction dans une presse de l'invention.

Le changement d'outillage et le réglage des poussoirs au moyen du dispositif de l'invention s'effectue de la manière suivante :
En partant de la presse en position de repos, c'est-à-dire le coulisseau emboutisseur 6 et le coulisseau de serre-flan 8 étant en position remontée, on monte et on centre l'oùtillage sur la table 4. Afin de raccourcir la durée de cette opération, on utilise un dispositif hydraulique de bridage rapide.

On descend le coulisseau emboutisseur. On bride le poinçon 16 sur la face inférieure de ce coulisseau. Comme pour la matrice, ce bridage peut être effectué au moyen d'un dispositif hydraulique de bridage rapide. On définit la course du coulisseau de serre-flan 8 en arrêtant le coulisseau principal au point mort haut dans une position choisie en fonction de l'outillage. Cette position dépend en particulier de l'épaisseur du flan à emboutir.

On descend le coulisseau de serre-flan 8 en butée sur le coulisseau principal..En effet, comme on peut le voir sur les figures 2 et 3, le coulisseau de serre-flan 8 comporte, à sa partie inférieure, des butées 32 destinées à ménager un jeu entre la partie inférieure du dispositif de blocage et de déblocage 28 et la face supérieure du coulisseau emboutisseur 6. Le coulisseau 8 étant en butée, on débloque les tiges de vérins 24 et on les fait descendre en butée sur le serre-flan 20. Ce serre-flan comporte un dispositif de verrouillage et de déverrouillage rapide 33 de l'extrémité 24a. Selon une variante, ce verrouillage 33 peut être effectué automatiquement. Une fois l'extrémité 24a en butée contre le serre-flan 20, la pression hydraulique à l'intérieur du vérin 26 augmente rapidement, puisque le volume disponible pour le fluide n'augmente plus. La détection de cette augmentation de pression permet d'élaborer un signal qui interrompt d'une part l'alimentation hydraulique à basse pression du vérin 26 et d'autre part, bloque la tige 24 au moyen du dispositif 28.

Dans un mode de réalisation préférentiel de l'invention, le blocage de la tige 24 est obtenu au moyen d'une annulation de la pression hydraulique exercée à l'intérieur de la douille 30. Cette annulation de pression simultanément dans la douille et dans le vérin est commandée par un pressostat, lorsque la pression d'alimentation du vérin atteint un seuil prédéterminé, inférieur à la pression de régulation de l'ensemble de la presse.

Ainsi, en cas de panne d'alimentation hydraulique du dispositif, la retenue de la tige 24 étant assurée par le frottement dans la douille 30, tout danger de manoeuvre intempestive est évité.

On remonte alors le coulisseau emboutisseur 6 et le coulisseau de serre-flan 8 en position haute. La presse est alors prête à travailler.

Le réglage des poussoirs de la presse tel qu'il vient d'être décrit permet de réduire le temps de réglage des outillages à 5 minutes environ. Il permet donc le changement plus fréquent des outillages et conduit par conséquent à la suppression des temps d'immobilisation de la presse, lors des attentes en interfaces d'emboutissage consacrées aux traitements thermiques.

Par ailleurs, la définition de la course des poussoirs par palpage permet un rattrapage automatique des jeux d'usure à chaque réglage.

De plus, toutes les manipulations des poussoirs et leur stockage sont supprimés. En effet, lorsque l'on change l'outillage de la presse, il n'est pas nécessaire de démonter les poussoirs qui ne servent pas. On a représenté sur la figure 3 deux outillages différents : d'une part une matrice 14 et un serre-flan 20, et d'autre part une matrice 14' et un serre-flan 20'. Lorsque l'on utilise la matrice 14 et le serre-flan 20 un certain nombre de poussoirs, par exemple le poussoir 24' ne servent pas. Il suffit alors de le remonter en position haute, comme représenté sur la figure 3, et de le bloquer dans cette position au moyen du dispositif 28 de blocage et de déblocage automatique. Dans l'exemple représenté, ce blocage s'effectue par manque de pression. Grâce à un automate programmable, la sélection des poussoirs à utiliser et l'affichage des paramètres d'emboutissage sont automatiques.

## Revendications

1. Presse d'emboutissage qui comporte de façon connue une table (4) sur laquelle est bridée une matrice (14), un serre-flan (20) situé au-dessus de la table (4), un coulisseau principal (6) qui se déplace verticalement par rapport à la table (4) et sur lequel est bridé un poinçon (16), un coulisseau de serre-flan (8), au moins un vérin de serre-flan (12) pour déplacer le coulisseau de serre-fian (8) verticalement par rapport à la table (4), des poussoirs solidaires, à l'une de leurs extrémités, du serre-flan (20) et à leur autre extrémité, solidaires du coulisseau de serre-flan (8), ces poussoirs étant destinés à transmettre l'effort de serrage du coulisseau (8) au serre-flan (20), caractérisée en ce que chacun des poussoirs est constitué par la tige (24) d'un vérin (26) monté sur le coulisseau de serre-flan (8), ce vérin (26) étant muni d'un dispositif (28) de réglage de longueur par palpage, blocable et déblocable automatiquement, les moyens pour bloquer et débloquer la tige (24) du vérin (26) étant constitués par une douille (30) montée autour de cette tige et solidaire du cylindre du vérin (26), le blocage et le déblocage de la tige (24) s'effectuant par serrage commandé au moyen d'une pression hydraulique, les tiges (24), à leurs extrémités inférieures (24a), comportant des moyens de verrouillage rapide sur le serre-flan (20).

2. Presse selon la revendication 1, caractérisée en ce que le blocage de la tige (24) s'effectue au moyen d'une pression hydraulique exercée sur l'extérieur de la douille (30).

3. Presse selon la revendication 1, caractérisée en ce que la douille (30) présente un alésage intérieur inférieur au diamètre de la tige (24), le blocage par frottement de cette dernière étant dû à la déformation élastique des matériaux en présence, le déblocage étant obtenu par une pression hydraulique appliquée uniformément entre les deux surfaces de contact.

4. Procédé de réglage des poussoirs de presse-flan sur une presse comportant une table (4) sur laquelle est bridée une matrice (14), un serre-flan (20) situé au-dessus de la table (4), un coulisseau principal (6) qui se déplace verticalement par rapport à la table (4) et sur lequel est bridé un poinçon (16), un coulisseau de serre-flan (8), au moins un vérin de serre-flan (12) pour déplacer le coulisseau de serre-flan (8) verticalement par rapport à la table (4), des poussoirs solidaires, à l'une de leurs extrémités, du serre-flan (20) et à leur autre extrémité, solidaires du coulisseau de serre-flan (8), ces poussoirs étant destinés à transmettre l'effort de serrage du coulisseau (8) au serre-flan (20), chacun des poussoirs étant constitué par la tige (24) d'un vérin (26) monté sur le coulisseau de serre-flan (8), ce vérin (26) étant muni d'un dispositif (28) de réglage de longueur par palpage, blocable et déblocable automatiquement, les moyens pour bloquer et débloquer la tige (24) du vérin (26) étant constitués par une douille (30) montée autour de cette tige et solidaire du cylindre du vérin (26), le blocage et le déblocage de la tige (24) s'effectuant par serrage commandé au moyen d'une pression hydraulique, les tiges (24), à leurs extrémités inférieures (24a), comportant des moyens de verrouillage rapide sur le serre-flan (20), caractérisé en ce que, les outillages ayant été montés :
- on descend le coulisseau de serre-flan (8) en butée sur le coulisseau emboutisseur (6) ;
- on débloque les tiges (24) des vérins (26) et on les descend jusqu'à ce qu'elles soient en butée contre le serre-flan (20) ;
- on commande automatiquement le blocage des tiges (24) à partir d'un signal détectant l'augmentation de pression hydraulique dans les vérins (26) ;
- on bloque les extrémités (24a) des tiges (24) sur le serre-flan (20).

## Claims

1. Stamping press which comprises, in known manner, a table (4) to which is fastened a matrix (14), a draw ring (20) located above the table (4), a main slider (6) vertically-displaceable with respect to the table (4) and to which is fastened a punch (16), a draw ring slider (8), at least one draw ring jack (12) for vertically moving the draw ring slider (8) with respect to the table (4), rams fixed at one end to the draw ring (20) and at the other end to the draw ring slider (8), said rams being adapted to transmit the force of the slider (8) to the draw ring (20), characterized in that each ram comprises the rod (24) of a jack (26) mounted on the draw ring slider (8), said jack (26) having an automatically blockable and releasable gripping device (28) for controlling its extension, the means for blocking and releasing the rod (24) of the jack (26) comprising a bushing (30) mounted around said rod and fixed to the cylinder of the jack (26), blocking and releasing of the rod (24) being controlled by hydraulic pressure means, the lower ends (24a) of the rods (24) comprising means for rapid locking to the draw ring (20).

2. Press according to Claim 1, characterized in that blocking of the rod (24) is produced by means of hydraulic pressure acting on the exterior of the bushing (30).

3. Press according to Claim 1, characterized in that the bushing (30) has an internal bore of smaller diameter than the rod (24), frictional blocking of the latter resulting from elastic deformation of the material, release resulting from hydraulic pressure uniformly applied between the two contacting surfaces.

4. Process for controlling the draw ring rams of a press comprising a table (4) to which is fastened a matrix (14), a draw ring (20) located above the table (4), a main slider (6) vertically-displaceable with respect to the table (4) and to which is fastened a punch (16), a draw ring slider (8), at least one draw ring jack (12) for vertically moving the draw ring slider (8) with respect to the table

(4), rams fixed at one end to the draw ring (20) and at the other end to the draw ring slider (8), said rams being adapted to transmit the force of the slider (8) to the draw ring (20), each ram comprising the rod (24) of a jack (26) mounted on the draw ring slider (8), said jack (26) having an automatically blockable and releasable gripping device (28) for controlling its extension, the means for blocking and releasing the rod (24) of the jack (26) comprising a bushing (30) mounted said rod and fixed to the cylinder of the jack (26), blocking and releasing of the rod (24) being controlled by hydraulic pressure means, the lower ends (24a) of the rods (24) comprising means for rapid locking to the draw ring (20), characterized in that, after lifting the movable components :
- the draw ring slider (8) is lowered until it abuts the press slider (6) ;
- the rods (24) of the jacks (26) are released and they are lowered until they abut against the draw ring (20) ;
- blocking of the rod (24) is automatically commanded by a signal generated by increase of hydraulic pressure in the jacks (26) ; and
- the ends (24a) of the rods (24) are locked on the draw ring (20).

## Patentansprüche

1. Tiefziehpresse, bestehend in bekannter Art aus einem Tisch (4), auf welchem ein Gesenk (14) festgespannt ist, einer Rondenspannvorrichtung (20), die oberhalb des Tisches (4) angeordnet ist, einer Hauptführungsplatte (6), die vertikal gegenüber dem Tisch (4) verschiebbar ist und an der ein Tiefziehstempel (16) festgespannt ist, einer Führungsplatte (8) für die Rondenspanneinrichtung, wenigstens einem Antrieb (12) für die Rondenspannvorrichtung, um die Führungsplatte (8) für die Rondenspannvorrichtung vertikal gegenüber dem Tisch (4) zu verstellen, Druckstangen, die an einem ihrer Enden mit der Rondenspannvorrichtung (20) und am anderen Ende mit der Führungsplatte (8) der Rondenspannvorrichtung fest verbunden sind und die dazu bestimmt sind, die Spannwirkung der Führungsplatte (8) auf die Rondenspannvorrichtung (20) zu übertragen, dadurch gekennzeichnet, daß jede der Druckstangen von der Kolbenstange (24) eines Zylinders (26) gebildet ist, der auf der Führungsplatte (8) der Rondenspannvorrichtung befestigt ist, daß der Zylinder (26) mit einer Einrichtung (28) zum Regeln der Länge durch Formabtastung versehen ist, die automatisch sperr- und entsperrbar ist, wobei die Einrichtungen zum Sperren und Entsperren der Kolbenstange (24) des Zylinders (26) von einer Buchse (30) gebildet sind, die um die Stange angeordnet und fest mit dem Zylinder (26) verbunden ist und die Sperrung und Entsperrung der Kolbenstange (24) durch gesteuertes Spannen mittels eines hydraulischen Druckes durchgeführt wird, wobei die Kolbenstangen (24) an ihren unteren Enden (24a) Einrichtungen zum Schnellverriegeln an der Rondenspannvorrichtung (20) aufweisen. ^{f}

2. Presse nach Anspruch 1, dadurch gekennzeichnet, daß die Sperrung der Kolbenstange (24) mittels eines hydraulischen Drucks bewirkbar ist, der von außen auf die Buchse (30) ausgeübt wird.

3. Presse nach Anspruch 1, dadurch gekenn₋ zeichnet, daß die Buchse (30) eine Bohrung aufweist, deren Durchmesser kleiner als der der Kolbenstange (24) ist, daß die Verriegelung durch Reibung letzterer auf der elastischen Deformation der vorhandenen Materialien beruht und daß die Entriegelung durch einen hydraulischen Druck erzielt wird, der gleichförmig zwischen die zwei einander berührenden Flächen eingeführt wird.

4. Verfahren zum Regeln der Schubstangen der Rondenspannvorrichtung an einer Presse, enthaltend einen Tisch (4), auf dem ein Gesenk (14) festgespannt ist, eine Rondenspannvorrichtung (20), die über dem Tisch (4) angeordnet ist, eine Hauptführungsplatte (6), die vertikal gegenüber dem Tisch (4) beweglich ist und an der ein Stempel (16) festgespannt ist, eine Führungsplatte (8) für die Rondenspannvorrichtung, wenigstens einen Antrieb (12) für die Rondenspannvorrichtung, um die Führungsplatte (8) der Rodenspannvorrichtung vertikal gegenüber dem Tisch (4) zu verschieben, Schubstangen, die mit ihrem einen Ende an der Rodenspannvorrichtung (20) und mit ihrem anderen Ende mit der Führungsplatte (8) der Rodenspannvorrichtung fest verbunden sind und die dazu bestimmt sind, die Spannkraft von der Führungsplatte (8) auf die Rondenspannvorrichtung (20) zu übertragen, wobei jede der Schubstangen von der Kolbenstange (24) eines Zylinders (26) gebildet ist, der an der Führungsplatte (8) der Rondenspannvorrichtung befestigt ist und der mit einer Einrichtung (28) zum Regeln der Länge durch Formabtastung versehen ist, die automatisch verriegel- und entriegelbar ist, wobei die Einrichtungen zum Verriegeln und Entriegeln der Kolbenstange (24) des Zylinders (26) von einer Buchse (30) gebildet sind, die um die Kolbenstange angeordnet und mit dem Zylinder (26) fest verbunden ist und die Verriegelung und Entriegelung der Kolbenstange (24) durch Klemmen bewirkt wird, das mittels eines hydraulischen Druckes beeinflußt wird und die Kolbenstangen (24) an ihren unteren Enden (24a) Einrichtungen zum Schnellverriegeln an der Rondenspannvorrichtung (20) tragen, dadurch gekennzeichnet, daß nach dem Montieren der Werkzeuge
- man die Führungsplatte (8) der Rondenspannvorrichtung an der Tiefziehführungsplatte (6) zur Anlage bringt ;
- man die Kolbenstangen (24) der Zylinder (26) entriegelt und man sie nach unten bewegt, bis sie an der Rondenspannvorrichtung (20) anstoßen ;
- man automatisch die Verriegelung der Kolbenstangen (24) auf ein Signal hin steuert, das die Zuführung von hydraulischem Druck in die Zylinder (26) ermittelt ;
- man die Enden (24a) der Kolbenstangen (24) an der Rondenspannvorrichtung (20) befestigt.
